# EUROPÄISCHE PATENTSCHRIFT

(11) **EP 1 167 607 B1**
(45) Veröffentlichungstag und Bekanntmachung des Hinweises auf die Patenterteilung: **15.02.2006**
(21) Anmeldenummer: 01114071.2
(22) Anmeldetag: 09.06.2001
(51) Int. Cl.: D06F 31/00

(54) **Verfahren zur Nassbehandlung von Wäsche**
Method for the wet treatment of laundry
Procédé pour traiter le linge par mouillage

(30) Priorität: 14.06.2000 DE 10031037
(43) Veröffentlichungstag der Anmeldung: 02.01.2002
(73) Patentinhaber: Pharmagg Systemtechnik GmbH, 27318 Hoya (DE)
(72) Erfinder: Bringewatt, Wilhelm, 32547 Bad Oeynhausen (DE); Mehrmann, Falk F., 29664 Walsrode (DE)
(74) Vertreter: Möller, Friedrich

(56) Entgegenhaltungen:
- WO-A-98/29594
- DE-A- 4 115 776
- GB-A- 882 281

## Beschreibung

Die Erfindung betrifft ein Verfahren zur Nassbehandlung von Wäschestücken gemäß dem Oberbegriff des Anspruchs 1.

Zur Nassbehandlung von Wäschestücken werden insbesondere in Wäschereibetrieben sogenannte Durchlaufwaschmaschinen eingesetzt, die über eine um eine vorzugsweise horizontale Längsmittelachse drehend antreibbare Trommel verfügen. In der länglichen Trommel werden die Wäschestücke im Durchlauf gewaschen, gespült und gegebenenfalls weiteren Behandlungen, insbesondere Nachbehandlungen, unterzogen. Die Trommel wird vorzugsweise umlaufend drehend angetrieben, führt also während der Nassbehandlung der Wäsche vollständige Kreisbewegungen aus. In der Trommel sind Einbauten, und zwar insbesondere Schaufeln, angeordnet. Die fest mit der Trommel verbundenen Schaufeln laufen in Umfangsrichtung der Trommel um und dienen dabei zur Mitnahme der Wäsche innerhalb der Trommel und zum bedarfsweisen Weitertransport der Wäsche in Längsrichtung durch die Trommel.

Die Wäsche liegt über einen Teil jedes Umlaufs der Trommel sowohl vor den Schaufeln als auch an der Innenseite der Trommel an. Wenn während des drehenden Antriebs der Trommel die außermittig darin angeordneten Schaufeln einen oberen Umkehrpunkt (Scheitelpunkt) erreichen bzw. durchlaufen, fällt die Wäsche schwerkraftbedingt im Inneren der Trommel herab. Es kommt dabei zu einem Abwerfen der Wäsche von den Schaufeln und der Innenseite des Mantels der Trommel.

Aus der GB 882 281 A ist eine Waschmaschine bekannt, die sowohl zum Waschen als auch zum Schleudern von Wäsche dient. Eine die Wäsche aufnehmende Trommel wird umlaufend angetrieben, wobei während jedes Umlaufs die Umfangsgeschwindigkeit kontinuierlich zu und abnimmt. Dadurch ändert sich die Umfangsgeschwindigkeit der Trommel ständig.

Aus der WO 98/29594 A ist ein Verfahren zum Waschen von Wäsche in einer Waschmaschine bekannt, wobei eine die Wäsche aufnehmende Trommel ungleichförmig angetrieben wird. Auch hier wird die Drehzahl der Trommel erhöht und erniedrigt. Zusätzlich wird der Antrieb der Trommel gestoppt, wenn die Wäsche sich im oberen Umkehrpunkt befindet. Das Stoppen des Antriebs der Trommel wirkt sich nachteilig auf die Behandlungsleistung aus.

Um die Behandlungsleistung von Durchlaufwaschmaschinen zu erhöhen, ist man bestrebt, die Trommel mit einer möglichst großen Drehfrequenz anzutreiben, so dass die Trommel mit möglichst großer Geschwindigkeit umläuft. Mit zunehmender Geschwindigkeit bzw. Drehfrequenz der Trommel neigt die Wäsche insbesondere fliehkraftbedingt an den Schaufeln und der Mantelfläche der Trommel anzuhaften, wodurch die Wäsche nicht oder nicht vollständig abgeworfen wird, wenn die Schaufeln den Scheitelpunkt der Trommel durchlaufen. Das Abwerfen und Herunterfallen der Wäsche ist für die Wirksamkeit des Waschvorgangs und/oder des Spülvorgangs entscheidend. Deshalb führt ein auch nur unvollständiges Abwerfen und Herunterfallen der Wäsche zur Verringerung der Intensität der Behandlung, insbesondere sinkt die Wasch- und/oder Spülleistung. Die größere Drehfrequenz bzw. Antriebsgeschwindigkeit der Trommel wird dadurch praktisch wirkungslos.

Ausgehend vom Vorstehenden liegt der Erfindung die Aufgabe zugrunde, ein Verfahren zur wirksameren bzw. leistungsfähigeren Nassbehandlung von Wäsche zu schaffen.

Ein Verfahren zur Lösung dieser Aufgabe weist die Maßnahmen des Anspruchs 1 auf. Demnach wird die vorzugsweise umlaufend angetriebene Trommel während wenigstens einiger, vorzugsweise aber aller Umläufe der Trommel mit unterschiedlichen Drehfrequenzen während des jeweiligen Umlaufs angetrieben, wobei mindestens eine Umlaufgeschwindigkeit über einen Teil des Umlaufs der Trommel konstant ist. Dadurch lässt sich die Umlaufgeschwindigkeit der Trommel so verändern, dass sie den Anforderungen gerecht wird. Die Nachteile, die durch einen Antrieb der Trommel mit einer größeren Drehfrequenz einhergehen, lassen sich eliminieren, indem die Drehfrequenz zeitweise reduziert wird. Dadurch kann der in der übrigen Zeit erfolgende schnellere Antrieb der Trommel seine Vorteile voll entfalten. Die Trommel wird während mindestens einiger Umläufe mit einem unterschiedlichen Geschwindigkeitsprofil angetrieben, wobei kleinere Antriebsgeschwindigkeiten dann gewählt werden, wenn zu große Antriebsgeschwindigkeiten zu Nachteilen führen würden. In denjenigen Umfangsbereichen der Trommel, in denen sich größere Antriebsgeschwindigkeiten nicht nachteilig auf die Behandlungsleistung, insbesondere die Wasch- und/oder Spülleistung auswirkt, erfolgt ein schnellere Antrieb der Trommel, womit insgesamt eine höhere Behandlungsleistung in der Durchlaufwaschmaschine erzielbar ist.

Gemäß einem bevorzugten Verfahren wird die Trommel während eines jeweiligen Umlaufs mit mindestens zwei unterschiedlichen Drehfrequenzen angetrieben, die jeweils über einen Teil eines Umlaufs der Trommel im wesentlichen konstant sind. Demnach läuft die Trommel bereichsweise mit jeweils gleicher Geschwindigkeit um, was zu einer Vergleichmäßigung der Nassbehandlung der Wäsche führt.

Es ist weiterhin vorgesehen, zwischen Phasen des Antriebs der Trommel mit kleinerer bzw. größerer Drehfrequenz die Trommel abzubremsen bzw. zu beschleunigen. Es kommt so zu einem gestuften Geschwindigkeitsprofil, wobei die Phasen der Beschleunigung bzw. der Abbremsung der Trommel dazu dienen, die größeren bzw. kleineren Drehfrequenzen und/oder Umlaufgeschwindigkeiten der Trommel zu erzielen. Insbesondere das Abbremsen der Trommel von der größeren Umlaufgeschwindigkeit auf die kleinere Umlaufgeschwindigkeit führt zu einer Impulsbeaufschlagung der Wäsche, wodurch diese sich besser von der Trommel und den Schaufeln lösen kann, insbesondere ein wirksamer und vor allem vollständiger Abwurf der Wäsche gewährleistet ist.

Gemäß einem weiteren Vorschlag der Erfindung wird die Trommel über einen größeren Teil des Umfangs mit einer größeren Drehfrequenz angetrieben als mit einer kleineren Drehfrequenz. Dadurch wird die Geschwindigkeitsreduzierung des Antriebs der Trommel auf ein Mindestmaß reduziert, wodurch der Leistungsvorteil durch eine größere Umfangsgeschwindigkeit der Trommel im maximal möglichen Umfange erhalten bleibt.

Des weiteren ist vorgesehen, dass dann, wenn Einbauten in der Trommel, insbesondere Schaufeln zur Mitnahme der Wäsche, einen oberen Umkehrbereich (Scheitelpunkt) in der Trommel erreichen, ein Antrieb der Trommel mit einer kleineren Umfangsgeschwindigkeit bzw. Drehfrequenz erfolgt. Die Trommel wird demnach beim Abwurf der Wäsche langsamer angetrieben, wodurch Fliehkräfte, die die Wäsche an den Schaufeln und an der Innenseite des Mantels der Trommel halten könnten, reduziert werden. Das führt zu einem wirksamen, insbesondere vollständigen, Abwerfen der Wäsche, indem sich diese bei der kleineren Umfangsgeschwindigkeit der Trommel leichter von der Innenwandung der Trommel und den Schaufeln lösen kann.

Gemäß einer bevorzugten Ausgestaltung des Verfahrens wird dann, wenn die Schaufeln den oberen Umkehrbereich der Trommel erreichen - oder auch kurz vorher - der Antrieb der Trommel so weit abgebremst, dass er von der größeren Drehfrequenz zur kleineren Drehfrequenz gelangt. Bei diesem Abbremsen erhält die Wäsche einen dynamischen Impuls, der das Ablösen derselben von den Schaufeln und der Innenseite der Wandung der Trommel begünstigt, so dass ein zuverlässiger Abwurf der gesamte Wäsche am oberen Scheitelpunkt der Trommel gewährleistet ist. Es wird so nicht nur die Wirksamkeit des Abwurfs der Wäsche im Scheitelbereich der Schaufeln durch die Reduzierung der Umlaufgeschwindigkeit der Trommel verbessert. Es wird vielmehr das zuverlässige Abwerfen der Wäsche durch die erforderliche Abbremsung der Trommel zur Verringerung der Drehfrequenz derselben begünstigt bzw. verstärkt.

Ein bevorzugtes Ausführungsbeispiel der Erfindung wird nachfolgend anhand der Zeichnung näher erläutert. In dieser zeigen:
- Fig. 1: eine schematische Seitenansicht einer Durchlaufwaschmaschine zur Durchführung des erfindungsgemäßen Verfahrens,
- Fig. 2: einen Querschnitt durch eine Trommel der Durchlaufwaschmaschine, und
- Fig. 3: einen Querschnitt analog zur Fig. 2 mit schematisch dargestelltem Geschwindigkeitsprofil über einen Umlauf der Trommel der Durchlaufwaschmaschine.

Die gezeigte Durchlaufwaschmaschine 10 dient vorzugsweise zum Nassbehandeln von Wäsche in gewerblichen Wäschereien. In der Durchlaufwaschmaschine 10 werden schematisch in den Fig. 2 und 3 gezeigte Wäschestücke 11 postenweise gewaschen, gespült und gegebenenfalls einer Nachbehandlung, beispielsweise einer Ausrüstung, unterzogen. Die Durchlaufwaschmaschine 10 verfügt über eine längliche Trommel 12 mit einem zylindrischen Trommelmantel. Die Trommel 12 ist um eine horizontale Längsmittelachse 13 drehend antreibbar. Bei der hier gezeigten Durchlaufwaschmaschine 10 wird die Trommel 12 ganz oder überwiegend umlaufend angetrieben. Die Trommel 12 führt dadurch aufeinanderfolgende Vollkreisdrehungen aus.

Die Trommel 12 der hier gezeigten Durchlaufwaschmaschine 10 ist unterteilt in verschiedene Zonen, nämlich eine Waschzone, die gegebenenfalls aus einer Vorwaschzone und einer Klarwaschzone sich zusammensetzen kann, eine Spülzone und gegebenenfalls eine Ausrüstzone. Die Waschzone, die Spülzone und gegebenenfalls die Ausrüstzone sind in Behandlungsrichtung 14 aufeinanderfolgend in der Trommel 12 der Durchlaufwaschmaschine 10 angeordnet. Die Waschzone, die Spülzone und eventuell auch die Ausrüstzone sind gebildet aus mehreren in Längsrichtung der Trommel 12 aufeinanderfolgende Kammern 15, wobei die Anzahl der Kammern beliebig sein kann, also nicht auf das in der Fig. 1 gezeigte Ausführungsbeispiel beschränkt ist. Insbesondere können die Kammern 15 unterschiedliche Einbauten aufweisen.

Vor einem (in der Fig. 1 linken) Eingabeende 16 der Trommel 12 der Durchlaufwaschmaschine 10 ist ein Eingabetrichter 17 angeordnet. Über den Eingabetrichter 17 können die zu waschenden Wäschestücke 11 durch das Eingabeende 16 in die Trommel 12 der Durchlaufwaschmaschine 10 gelangen. Am hinteren (in der Fig. 1 rechten) Ausgabeende 18 der Trommel 12 der Durchlaufwaschmaschine 10 ist im gezeigten Ausführungsbeispiel eine Ausgaberutsche 19 angeordnet. Gewaschene Wäschestücke 11, die die Trommel über das Ausgabeende 18 verlassen, werden über die Ausgaberutsche 19 aus der Durchlaufwaschmaschine 10 heraustransportiert, und zwar gegebenenfalls zu einer darauffolgenden, nicht gezeigten Entwässerungseinrichtung, wie zum Beispiel einer Entwässerungspresse.

Die einzelnen Kammern 15 der Trommel 12 sind durch vertikale, senkrecht zur Längsmittelachse 13 der Trommel 12 verlaufende Trennwände 20 voneinander getrennt. In den Bereichen der Trennwände 20 sind die einzelnen Kammern 15 zur über die gesamte Längsmittelachse 13 durchgehend einstückig verlaufende Trommel 12 verbunden. Die Trennwände 20 zwischen den Kammern 15 weisen Öffnungen auf. Zwischen jeweils zwei benachbarten Trennwänden 20 sind in vorzugsweise jeder Kammer 15 Einbauten vorgesehen, und zwar vorzugsweise Schaufeln 21. Insbesondere ist in jeder Kammer 15 eine Schaufel 21 vorgesehen, wobei die Schaufeln 21 aller Kammern 15 sowohl gleich als auch unterschiedlich ausgebildet sein können.

Die Trommel 12 ist mittels in der Fig. 1 symbolisch dargestellter Auflager 22 beweglich, nämlich drehend auf einem nicht gezeigten Gestell der Durchlaufwaschmaschine 10 abgestützt. Die Auflager 22 sind als Laufräder ausgebildet, auf denen der Mantel der Trommel aufliegt, wobei sich der Mantel beim drehenden Antrieb der Trommel 12 um die Längsmittelachse 13 auf den Laufrollen abwälzt.

Erfindungsgemäß wird die Trommel 12 in besonderer Weise angetrieben. Dieser Antrieb erfolgt mit unterschiedlichen Drehfrequenzen. Im gezeigten Ausführungsbeispiel wird die Trommel mit zwei unterschiedlichen Drehfrequenzen angetrieben. Jeder der beiden Drehfrequenzen ist über einen Teil des Umlaufs der Trommel 12 konstant. Das Geschwindigkeitsprofil bei einem Umlauf der Trommel 12 ist in der Fig. 3 um den Umfang der Trommel 12 herum schematisch dargestellt. Demnach wird die Trommel über einen größten Teil 23 ihres Umfangs bzw. eines Umlaufs mit einer größeren Drehfrequenz von bis zu vierzehn Umdrehungen pro Minute angetrieben. Diese Drehfrequenz ist über den größten Teil 23 des Umlaufs der Trommel 12 konstant. Über einen kleineren Teil 24 ihres Umfangs wird die Trommel 12 mit einer konstanten kleineren Drehfrequenz angetrieben. Die kleinere Drehfrequenz beträgt maximal 5 Umdrehungen pro Minute, ist also um ein Drittel kleiner als die große Drehfrequenz. In Umlaufrichtung 25 gesehen, folgt auf den Teil 23 mit der größeren Drehfrequenz eine Abbremsphase 26, die sich wiederum über einen kleinen Teil des Umfangs der Trommel 12 erstreckt. Während der Abbremsphase 26 wird die Trommel 12 von der größeren Drehfrequenz (Teil 23) auf die kleinere Drehfrequenz (Teil 24) kontinuierlich abgebremst. In Umlaufrichtung 25 folgt auf die kleinere Drehfrequenz eine Beschleunigungsphase 27. Auch diese erstreckt sich über einen kleinen Teil des Umfangs der Trommel 12 und dient zur Beschleunigung der Trommel von der kleinen Drehfrequenz (Teil 24) auf die größere Drehfrequenz (Teil 23).

Derjenige Teil 24 des Umfangs der Trommel 12, über den diese mit einer kleineren Drehfrequenz angetrieben wird, befindet sich im oberen Umkehrbereich der Schaufel 21 in der jeweiligen Kammer 15 der Trommel 12, also dort, wo die Wäschestücke 11 den oberen Scheitelpunkt der Trommel 12 erreichen und hier von der Schaufel 21 abgeworfen werden, indem sie in der Kammer 15 nach unten fallen (Fig. 3). Der Teil 24 des Umfangs der Trommel 12, mit dem diese mit der kleineren Drehfrequenz angetrieben wird, beginnt etwa dort, wo die Mitte der Schaufel 21 die höchste Stelle in der Trommel 12 erreicht, also eine vertikale Längsmittelachse der Trommel 12 schneidet. Der Teil 24, auf dem die Trommel 12 mit kleinerer Drehfrequenz angetrieben wird, endet dort, wo ein Ende der Schaufel 21 auf die Innenseite des Mantels der Trommel 12 trifft. Dadurch ist sichergestellt, dass die Trommel 12 beim Abwurf der Wäschestücke 11 von der Schaufel 21 der jeweiligen Kammer 15 mit der konstanten kleineren Drehfrequenz angetrieben wird. Dieser mit konstanter kleinerer Geschwindigkeit umlaufende kleinere Teil 24 der Trommel 12 erstreckt sich im gezeigten Ausführungsbeispiel über etwa 32° des Umfangs der Trommel 12. Demgegenüber ist der Teil 23, über den die Trommel 12 mit größerer Umfangsgeschwindigkeit angetrieben wird, erheblich größer, beträgt nämlich im gezeigten Ausführungsbeispiel etwa 305° des Umfangs der Trommel 12. Die Abbremsphase 26 erstreckt sich im gezeigten Ausführungsbeispiel über 13° des Umfangs der Trommel 12. Demgegenüber ist die Beschleunigungsphase etwas kleiner, erstreckt sich nämlich im gezeigten Ausführungsbeispiel nur über etwa 10° des Umfangs der Trommel 12. Je nach Ausbildung der Schaufeln 21 können die Teile 23 und 24 zum Antrieb der Trommel 12 mit konstanter größerer oder kleinerer Umfangsgeschwindigkeit größer oder kleiner sein als die Bereiche im Ausführungsbeispiel der Fig. 3. Ebenso können die Abbremsphase 26 und die Beschleunigungsphase 27 größer oder kleiner sein als im gezeigten Ausführungsbeispiel. Die Abbremsphase 26 und die Beschleunigungsphase 27 können gegebenenfalls auch gleich groß sein oder es kann die Beschleunigungsphase 27 größer sein als die Abbremsphase 26. Die genauen Längen dieser Phasen hängen neben der Ausbildung der Schaufeln 21 und sonstiger Einbauten in der Trommel 12 auch vom Verhältnis der unterschiedlichen Geschwindigkeiten ab. Sie können demnach den Bedürfnissen entsprechend variiert werden, so dass die Erfindung auf das in der Fig. 3 gezeigte Umfangsgeschwindigkeitsprofil der Trommel 12 nicht eingeschränkt ist.

Durch den Antrieb der Trommel 12 mit unterschiedlichen Drehfrequenzen, insbesondere dem in der Fig. 3 gezeigten Geschwindigkeitsprofil während eines Umlaufs der Trommel 12, ist ein Antrieb derselben mit relativ großer Umfangsgeschwindigkeit in einer solchen Phase möglich, in der die Wäschestücke 11 an der Innenseite der Wandung der Trommel 12 und zeitweise auch an der Schaufel 21 der jeweiligen Kammer 15 zum Anheben der aus dem Flüssigkeitsbad 28 anliegen können und sollen. Zum Abwurf der Wäschestücke 11 von der Schaufel 21 hingegen wird der Antrieb der Trommel 12 während der Abbremsphase 26 mit konstanter Verzögerung abgebremst auf die kleinere Umfangsgeschwindigkeit. Diese kleinere Umfangsgeschwindigkeit ist spätestens dann erreicht, wenn das Abwerfen der Wäschestücke 11 von der Schaufel 21 beginnt, vorzugsweise etwas später, wobei die Verzögerung über die Abbremsphase 26 ein Ablösen der Wäschestücke 11 von der Schaufel 21 und dem Innenmantel der Wandung der Trommel 12 begünstigt, insbesondere ein zusätzlicher Abwurfimpuls erzeugt wird. Sobald das an der Innenseite des Mantels der Trommel 12 angrenzende hintere Ende der Schaufel 21 die höchste Stelle der Kammer 15, nämlich den Scheitelpunkt der Trommel 12, erreicht hat und der Abwurfvorgang der Wäschestücke 11 von der Schaufel 21 beendet ist, wird die Trommel 12 entlang der Beschleunigungsphase 27 wieder konstant beschleunigt auf die größere Umlaufgeschwindigkeit zum erneuten Herausheben der Wäschestücke 11 aus dem Flüssigkeitsbad 28. Dieser Vorgang kann über einzelne, aber auch mehrere komplette Umläufe der Trommel 12 sich erstrecken. Es ist auch denkbar, die Trommel 12 ständig mit wechselnden und unterschiedlich großen Drehfrequenzen anzutreiben, insbesondere mit einem Umfangsgeschwindigkeitsprofil, wie es beispielsweise in der Fig. 3 gezeigt ist.

## Patentansprüche

1. Verfahren zur Nassbehandlung von Wäsche, wobei die Wäsche in einer drehend antreibbaren Trommel zumindest gewaschen und die Trommel (12) bei wenigstens einigen Umläufen während des jeweiligen Umlaufs durch Abbremsen und Beschleunigen mit unterschiedlichen Umfangsgeschwindigkeiten bzw. Drehfrequenzen angetrieben wird, **dadurch gekennzeichnet, dass** mindestens eine Umfangsgeschwindigkeit über einen Teil (23, 24) des jeweiligen Umlaufs der Trommel (12) konstant ist.

2. Verfahren nach Anspruch 1, **dadurch gekennzeichnet, dass** die Trommel (12) über einen größeren Teil (23) ihres Umfangs bzw. jeweiligen Umlaufs mit einer größeren Umfangsgeschwindigkeit angetrieben wird als mit einer kleineren Umfangsgeschwindigkeit.

3. Verfahren nach Anspruch 1, **dadurch gekennzeichnet, dass** die Trommel (12) während eines jeweiligen Umlaufs mit mindestens zwei unterschiedlichen Drehfrequenzen angetrieben wird, die jeweils über einen Teil eines Umlaufs der Trommel (12) im Wesentlichen konstant sind.

4. Verfahren nach Anspruch 3, **dadurch gekennzeichnet, dass** zwischen den Phasen des Antriebs der Trommel (12) mit einer konstanten kleineren und einer konstanten größeren Umfangsgeschwindigkeit eine Abbremsung bzw. Beschleunigung der Trommel (12) während des jeweiligen Umlaufs erfolgt.

5. Verfahren nach einem der Ansprüche 2 bis 4, **dadurch gekennzeichnet, dass** der Antrieb der Trommel (12) während des jeweiligen Umlaufs von der größeren Umfangsgeschwindigkeit auf die kleinere Umfangsgeschwindigkeit abgebremst wird und nach Durchlaufen desjenigen Teils (24) des Umlaufs der Trommel (12) mit der kleineren Umfangsgeschwindigkeit der Antrieb der Trommel (12) wieder auf die größere Umfangsgeschwindigkeit beschleunigt wird.

6. Verfahren nach einem der Ansprüche 2 bis 5, **dadurch gekennzeichnet, dass** die Wäsche beim jeweiligen Umlauf der Trommel (12) von Trommeleinbauten, insbesondere Schaufeln (21), unter Anlage an der Innenseite des Mantels der Trommel (12) mitgenommen und in einem oberen Umkehrbereich der Schaufeln (21) innerhalb der Trommel (12) herunterfällt, wobei im oberen Umkehrbereich der Schaufeln (21) die Trommel (12) mit der kleineren Umfangsgeschwindigkeit angetrieben wird.

7. Verfahren nach einem der Ansprüche 2 bis 6, **dadurch gekennzeichnet, dass** die Trommel (12) vor oder beim Erreichen des oberen Umkehrbereichs (Scheitelpunkt) der Schaufeln (21) auf die kleinere Umlaufgeschwindigkeit bzw. Drehfrequenz vorzugsweise kontinuierlich abgebremst und nach dem Abwurf der Wäsche von den Schaufeln (21), insbesondere nach Durchlaufen des oberen Umkehrbereichs der Schaufeln (21) während einer insbesondere kontinuierlichen Beschleunigungsphase auf die größere Umfangsgeschwindigkeit der Trommel (12) beschleunigt wird.

8. Verfahren nach einem der Ansprüche 2 bis 7, **dadurch gekennzeichnet, dass** derjenige Teil (23) des Umfangs der Trommel (12) mit einem Antrieb derselben mit größerer Umfangsgeschwindigkeit größer ist als der Teil (24) des Umfangs der Trommel (12) mit einem Antrieb derselben mit einer kleineren Umfangsgeschwindigkeit.

9. Verfahren nach einem der Ansprüche 2 bis 8, **dadurch gekennzeichnet, dass** die Trommel (12) von der größeren Umfangsgeschwindigkeit entlang einer Abbremsphase (26) auf die kleinere Umfangsgeschwindigkeit abgebremst wird, und die Trommel (12) von der kleineren Umfangsgeschwindigkeit während einer Beschleunigungsphase (27) auf die größere Umfangsgeschwindigkeit gebracht wird.

10. Verfahren nach einem der Ansprüche 2 bis 9, **dadurch gekennzeichnet, dass** das Beschleunigen und Verzögern der Trommel (12) auf die größere Umfangsgeschwindigkeit bzw. die kleinere Umfangsgeschwindigkeit kontinuierlich erfolgt.

## Claims

1. A method for the wet treatment of laundry, with the laundry being at least washed in a rotary driven drum and with the drum (12) being driven with different circumferential speeds or rotational frequencies for at least some revolutions by means of braking and acceleration during the respective revolution, **characterized in that** at least one circumferential speed is constant over a segment (23, 24) of the respective revolution of the drum (12).

2. The method according to Claim 1, **characterized in that** the drum (12) is driven over a greater segment (23) of its circumference or respective revolution with a higher circumferential speed than with a lower circumferential speed.

3. The method according to Claim 1, **characterized in that** the drum (12) is driven with at least two different rotational frequencies during a respective revolution which are each essentially constant over a segment of a revolution of the drum (12).

4. The method according to Claim 3, **characterized in that** a braking or acceleration of the drum (12) occurs between the phases of driving the drum (12) with a constant lower and a constant higher rotational frequency during the respective revolution.

5. The method according to one of the Claims 2 to 4, **characterized in that that** the drive of the drum (12) is braked from the higher circumferential speed to the lower circumferential speed during the respective revolution and that, after passing through that segment (24) of a revolution of the drum (12) with the lower circumferential speed, the drive of the drum (12) is again accelerated to the higher circumferential speed.

6. The method according to one of the Claims 2 to 5, **characterized in that** the laundry is carried along during the respective revolution of the drum (12) by built-in drum elements, in particular paddle blades (21), while lying on the inner side of the shell of the drum (12) and that it drops down inside the drum (12) in an upper reversal area of the paddle blades (21), with the drum (12) being driven with the lower circumferential speed in the upper reversal area of the paddle blades (21).

7. The method according to Claims 2 to 6, **characterized in that** the drum (12) is preferably continuously braked to the lower circumferential speed or rotational frequency before or as it reaches the upper reversal area (apex) of the paddle blades (21) and after the throwing-off of the laundry from the paddle blades (21), in particular after passing through the upper reversal area of the paddle blades (21), it is accelerated during a in particular continuous acceleration phase to the higher circumferential speed of the drum (12).

8. The method according to one of the Claims 2 to 7, **characterized in that** the segment (23) of the circumference of the drum (12) driven with a higher circumferential speed is larger than the segment (24) of the circumference of the drum (12) driven with a lower circumferential speed.

9. The method according to one of the Claims 2 to 8, **characterized in that** the drum (12) is braked from the higher circumferential speed to the lower circumferential speed along a braking phase (26) and the drum (12) is brought from the lower circumferential speed to the higher circumferential speed during an acceleration phase (27).

10. The method according to one of the Claims 2 to 9, **characterized in that** the acceleration of the drum (12) to the higher circumferential speed and the deceleration of the drum (12) to the lower circumferential speed occur continuously.

## Revendications

1. Procédé pour le traitement par mouillage de linge, le linge étant lavé au moins dans un tambour pouvant être entraîné en rotation et le tambour (12), au cours d'au moins quelques rotations étant entraîné, pendant la rotation effective, par freinage et accélération, avec des vitesses périphériques ou des fréquences de rotation différentes, **caractérisé en ce qu'**au moins une vitesse périphérique est constante sur une partie (23, 24) de la rotation effective du tambour (12).

2. Procédé selon la revendication 1, **caractérisé en ce que** le tambour (12) est entraîné sur une plus grande partie (23) de sa rotation, ou de sa rotation effective, avec une vitesse périphérique plus grande qu'avec une vitesse périphérique plus petite.

3. Procédé selon la revendication 1, **caractérisé en ce que** le tambour (12) est entraîné pendant une rotation effective avec au moins deux fréquences de rotation différentes, qui sont essentiellement constantes sur une partie d'une rotation du tambour (12).

4. Procédé selon la revendication 3, **caractérisé en ce qu'**un freinage ou une accélération du tambour (12) a lieu pendant la rotation effective entre les phases d'entraînement du tambour (12) avec une vitesse périphérique constante plus petite et une vitesse périphérique constante plus grande.

5. Procédé selon l'une quelconque des revendications 2 à 4, **caractérisé en ce que** l'entraînement du tambour (12) pendant la rotation effective est freiné de la plus grande vitesse périphérique à la plus petite vitesse périphérique et après le déroulement de la partie (24) de la rotation du tambour (12) de plus petite vitesse périphérique, l'entraînement du tambour (12) est à nouveau accéléré à la plus grande vitesse périphérique.

6. Procédé selon l'une quelconque des revendications 2 à 5, **caractérisé en ce que** le linge est entraîné au cours de chaque rotation du tambour (12) par des éléments encastrés dans le tambour, notamment des pales (21), en s'appliquant contre le côté interne de l'enveloppe du tambour (12), et tombe dans une région d'inversion supérieure des pales (21) à l'intérieur du tambour (12), le tambour (12) étant entraîné avec la plus petite vitesse périphérique dans la région d'inversion supérieure des pales (21).

7. Procédé selon l'une quelconque des revendications 2 à 6, **caractérisé en ce que** le tambour (12) est de préférence freiné en continu avant ou au moment d'atteindre la région d'inversion supérieure (sommet) des pales (21), à la plus petite vitesse périphérique ou fréquence de rotation, et après que les pales (21) ont repoussé le linge, notamment après leur passage par la région d'inversion des pales (21), est accéléré pendant une phase d'accélération notamment continue à la plus grande vitesse périphérique du tambour (12).

8. Procédé selon l'une quelconque des revendications 2 à 7, **caractérisé en ce que** la partie (23) de la périphérie du tambour (12) avec un entraînement à la plus grande vitesse périphérique est plus grande que la partie (24) de la périphérie du tambour (12) avec un entraînement avec une plus petite vitesse périphérique.

9. Procédé selon l'une quelconque des revendications 2 à 8, **caractérisé en ce que** le tambour (12) est freiné de la plus grande vitesse périphérique au cours d'une phase de freinage (26) à la plus petite vitesse périphérique et le tambour (12) est amené de la plus petite vitesse périphérique à la plus grande vitesse périphérique pendant une phase d'accélération (27).

10. Procédé selon l'une quelconque des revendications 2 à 9, **caractérisé en ce que** l'accélération et le ralentissement du tambour (12) s'effectuent en continu à la plus grande vitesse périphérique, respectivement à la plus petite vitesse périphérique.
